# EUROPÄISCHE PATENTSCHRIFT

(11) **EP 0 914 787 B1**
(45) Veröffentlichungstag und Bekanntmachung des Hinweises auf die Patenterteilung: **03.12.2003**
(21) Anmeldenummer: 98117727.2
(22) Anmeldetag: 18.09.1998
(51) Int. Cl.: A47C 20/04

(54) **Stufenloser verstellbarer Hubbeschlag**
Continuously adjustable lift fitting
Accessoire de levage réglable en continu

(30) Priorität: 07.11.1997 DE 29719776 U
(43) Veröffentlichungstag der Anmeldung: 12.05.1999
(73) Patentinhaber: Recticel Internationale Bettsysteme GmbH, 59439 Holzwickede (DE)
(72) Erfinder: Lantzsch, Hans, 44328 Dortmund (DE)
(74) Vertreter: Patentanwälte Meinke, Dabringhaus und Partner

(56) Entgegenhaltungen:
- EP-A- 0 490 152
- CH-A- 607 682
- DE-A- 2 546 816
- GB-A- 1 109 741

## Beschreibung

Die Erfindung richtet sich auf eine Vorrichtung zum stufenlosen Verstellen einer teleskopierbaren Stange zur Fixierung von verschwenkbaren Elementen in eine Öffnungsstellung und Rückführung in eine Schließstellung der im Oberbegriff des Anspruches 1 angegebenen Gattung.

Es gibt eine Reihe von Einsatzfällen, in denen eine stufenlose Verstellmöglichkeit gewünscht wird, etwa bei der Verstellmöglichkeit eines Dachflächenfensters, das Verbringen von Fensterflächen in eine Lüftungsstellung, wobei auch andere Lüftungsklappen ähnlich bewegbar sind, Verschwenkklappen an Dunstabzugshauben od. dgl.

Ein extrem großer Einsatzbereich derartiger Verstellbeschläge liegt in dem An- und Rückabsenken eines verstellbaren Kopf- oder Fußteiles eines Bettes, einer Liege, eines Sessels od. dgl. Derartige, häufig über Zahnstangen verfügende Beschläge sind beispielsweise aus der DE-C-41 29 496, DE-C-22 62 947, DE-A-23 30 442, der DE-A-38 02 962, der DE-C-39 13 821 oder EP-A-0 538 577 bekannt, um nur einige Beispiele zu nennen, einen Schieber ohne Zahnstangen zeigt das DE-GM-77 04 457.

Ein Wesen der bekannten Lösungen als Möbelbeschläge besteht darin, dass beispielsweise das Kopfteil eines Bettes immer nur in den Rasterschritten der Zahnklinkenstange oder der eingeprägten Rasten in Führungselementen angehoben werden kann. Es erfolgt in jedem Falle ein Anheben und Fixieren in Stufenfolge. Dabei sind die Lösungen so getroffen, dass bei Erreichen einer Höchstverstellung das Überfahren dieser Stellung über spezielle Beschläge und Einrichtungen bewirkt, dass die Rasten über die einzelnen Ausnehmungen hinweggeführt in die untere Totpunktstellung geführt werden können, um erneut das stufenweise Anheben bewirken zu können.

Die GB-A-1 109 741 beschreibt einen Stuhl oder Sitz, der eine gleitend gelagerte, höhenverstellbare Lehne aufweist. Dabei findet eine Fixierung der Höhenverstellung durch zwei Zahnräder statt, die im freien Zustand auf einer an der gleitenden Lehne befestigten Zahnradschiene laufen und zum Fixieren der Lehne durch einen federbeaufschlagten Hebel so gegeneinander gedrückt werden, dass sich die Zähne miteinander versperren und so die Zahnradschiene an der Lehne in der aktuellen Position halten. Nachteilig an dieser Lösung ist, dass zur Höhenverstellung der Sitzlehne der Hebel von Hand betätigt werden muss, um die beiden Zahnräder gegen die Federkraft zu entsperren. Dies ist in vielen Anwendungsfällen unerwünscht, bei denen die Lehnenverstellung an einer unzulänglichen Stelle angeordnet ist und dann über aufwendige mechanische Konstruktionen mit einem besser zugänglichen Betätigungshebel in Verbindung gebracht werden muss.

Die Aufgabe der vorliegenden Erfindung besteht darin, das Anheben stufenlos zu ermöglichen bei gleicher Aufrechterhaltung der Rückführung von der oberen Totpunktstellung in die untere Totpunktstellung nach Erreichen der ersteren.

Mit einer Vorrichtung der eingangs bezeichneten Art wird diese Aufgabe gemäß der Erfindung dadurch gelöst, dass die Zahnräder in einem Käfig oder dgl. geführt sind, und die Führung der in Zug- bzw. Schubrichtung verschiebbaren Zahnradachse durch die teleskopierbare Stange in einem Langloch, Schlitz oder dgl. erfolgt, wobei in der Bewegungsbahn der verschiebbaren Zahnradachse wenigstens ein mit erhöhter Zug- oder Schubkraft überwindbarer Anschlagnocken vorgesehen ist.

Durch die Kombination einer Zahnstange mit zwei darauf geführten und laufenden Zahnräder, deren Abstand zueinander durch die teleskopierbare Stange beeinflussbar ist, wird es möglich, jede beliebige Stellung der teleskopierbaren Stange zwischen einer ersten Totpunktlage und einer Auszugstotpunktlage einzunehmen, derart, dass Verstellstufen nicht mehr eingehalten werden müssen.

Durch den Anschlagnocken wird erreicht, dass das außer Eingriff gebrachte bewegbare Zahnrad mit seiner Achse sich an diesen Nocken zunächst anlegt, um von der unteren Totpunktlage in die ausgezogene Totpunktlage eine Verschiebung der Zugstange zu ermöglichen. Wird die obere Totpunktlage erreicht, wird eine weitere Kraft aufgebracht, wird der Anschlagnocken überwunden und das Zahnrad damit permanent außer Eingriff zum im Käfig stationär geführten Zahnrad gehalten, so dass ein Rückverschwenken von der oberen Totpunktlage in die untere Totpunktlage möglich ist.

Ausgestaltungen der Erfindung ergeben sich aus den Unteransprüchen, wobei besonders zweckmäßig ist, wenn die Zahnräder im Inneren eines Gehäuses geführt sind, wobei eine Gehäusewand wenigstens bereichsweise als Zahnstange ausgebildet ist.

Durch diese Integration der Zahnstange unmittelbar in das die Zahnräder führende Gehäuse wird eine sehr kompakte und einfache Bauweise gewährleistet.

Vorteilhaft ist es dabei, wenn, wie dies die Erfindung ebenfalls vorsieht, der Käfig bzw. die Zahnradführung die Zahnräder so weit überragt, dass in der einen Auszugslage (obere Totpunktlage) der Teleskopstange sich der Käfig zunächst an der Gehäusewand anlegt und dabei den weiteren Verstellweg der bewegbaren Zahnradachse über die Teleskopstange ermöglicht. Wie oben schon angegeben, besteht dieser Verstellweg darin, den Rastnocken zu überwinden und einer Rücklaufführung erhalten zu werden.

Vorteilhaft ist das Gehäuse und/oder die Zahnräder und/oder die Teleskopstange aus Kunststoff, z.B. Polyamid, gefertigt, wobei bei einigen Elementen auch andere Materialien vorgesehen sein können.

Die Erfindung ist nachstehend anhand der Zeichnung beispielsweise näher erläutert. Diese zeigt in
- Fig. 1: die Seitenansicht bzw. Aufsicht auf ein Gehäuse mit darin geführtem Zahnradpaar in Verraststellung,
- Fig. 2: einen Ausschnitt aus dem Gehäuse mit Zahnradpaar in Verstellposition,
- Fig. 3: ein abgewandeltes Ausführungsbeispiel der Erfindung als Scherenverstellung sowie in
- Fig. 4: einen Schnitt durch das Gehäuse etwa gemäß Linie IV-IV in Fig. 3.

Die allgemein in Fig. 1 mit 1 bezeichnete Vorrichtung dient zum stufenlosen Verstellen einer teleskopierbaren Stange 2, die an einer Seite 2a mit einem zu verstellenden Element, in den Figuren nicht näher dargestellt, verbunden ist und an ihrer anderen Seite mit einer Zahnradwelle 3 eines Zahnrades 4 zusammenwirkt.

Das Zahnrad 4 ist innerhalb eines Gehäusekörpers 5 geführt, wobei eine Innenwand 6 des Gehäusekörpers 5 als Zahnstange ausgebildet ist, auf der das Zahnrad 3 abrollen kann.

Das Zahnrad 4 ist in einem nur andeutungsweise wiedergegebenen Käfig 7 oder einer vergleichbaren Einrichtung geführt, wobei in den Figuren dieser Käfig 7 lediglich als Führungsscheibe 7 gestaltet ist, die im Bereich der Welle 3 des Zahnrades 4 mit einem Längsschlitz 8 ausgestattet ist.

Neben dem Zahnrad 4 trägt die Führungsstange 7 ein weiteres Zahnrad 4a auf einer dort fixierten Zahnradwelle 3a, wobei die Zahnräder 4 und 4a in ihrer Größe und Verzahnung korrespondieren und beide auf der Zahnstange 6 abrollen können.

Die beiden Zahnradwellen 3 und 3a sind einerseits in einem Schlitz 9 in einer Gehäusewand geführt und zum anderen in einem Gehäuseschlitz 10 im mit 11 bezeichneten Deckel, der in Fig. 1 lediglich angedeutet ist, soweit sei auf die Schnittfigur 4 verwiesen.

Zur stufenlosen Verstellung der Stange 2 wird beispielsweise die Stange 2 aus der in Fig. 1 dargestellten Stellung, in der die beiden Zahnräder 4 und 4a miteinander in Eingriff stehen und so über die Zahnstange 6 blockiert sind, nach rechts gezogen, etwa gemäß Pfeil 12 in Fig. 1. So wird die Zahnradwelle 3 des Zahnrades 4 ebenfalls nach rechts gezogen und verstellt sich im Längsschlitz 8 der Käfigstange 7.

Wie insbesondere aus Fig. 1 erkennbar ist, ist dieser Schlitz mit nach innen weisenden Sperrnocken 13 ausgerüstet, die so bemessen sind, daß bei normalem Zug die Welle 3 diese Nocken nicht überwinden kann. Diese außer Eingriffstellung der Zahnräder 4 und 4a ist in Fig. 2 wiedergegeben. Erkennbar ist bei der Anlage an die Nocken 13 noch ein Längsschlitzbereich 8a übrig, in die die Welle 3 des Zahnrades 4 dann eindringen kann, wenn sich die Käfigstange 7 am rechten Ende 14 der inneren Gehäusewand anlegt, wenn die Stange 2 weiter ausgezogen wird.

Wird diese Kraft aufgebracht, wird die Welle 3 über die Nocken 13 hinweggezogen, so daß bei umgekehrter Bewegung der Zugstange 2 entgegen der Pfeilrichtung des Pfeiles 12 die beiden Zahnräder 4 und 4a nicht wieder in Eingriff gelangen und daher eine stufenlose Rückführung erfolgen kann, solange, bis das Zahnrad 4 an der linken inneren Gehäusewand 15 anschlägt, so daß bei Weiterschub der Stange 2 die Zahnradwelle 3 den Nocken 13 überwindet und so weit nach links geführt werden kann, daß das Zahnrad 4 wieder mit dem Zahnrad 4a in Sperrstellung gerät.

Auf dem Zwischenweg zwischen den beiden Extrempositionen verhaken sich entweder die beiden Zahnräder 4 und 4a ineinander oder aber eine Verstellung ist möglich, weil das Zahnrad 4 sich mit seiner Welle an den Nocken 13 anlegt und damit eine freie Bewegbarkeit beider Zahnräder gewährleistet ist. Wird die Auszugsrichtung umgekehrt, d.h. die Stange in einer Zwischenstellung nach links geschoben, greift sofort das Zahnrad 4 in die Zähne des Zahnrades 4a, so daß über die Zahnstange 6 eine Sperrung der Elemente gegeneinander vorgenommen wird.

In Fig. 3 ist ein abgewandeltes Ausführungsbeispiel dargestellt, hier wird die Teleskopstange 2 von einer Hebelstange 2' gebildet, z.B. für den Hubbeschlag eines Bettkopfoder -fußteiles, das beispielsweise mit seinem Rahmen an der Winkelschiene 16 befestigt ist. Die sonstigen Verhältnisse sind mit denen der Fig. 1 bzw. 2 identisch, hier ist die Vorrichtung allgemein mit 1a bezeichnet.

Natürlich sind die beschriebenen Ausführungsbeispiele der Erfindung noch in vielfacher Hinsicht abzuändern, ohne den Grundgedanken zu verlassen. So sei darauf hingewiesen, daß vorzugsweise das Gehäuse 5 und der Deckel 11 aus einem Polyamid-Kunststoff gefertigt sein können, die Zugstange 2, der Hebel 2' bzw. die Winkelstange 16 aus einem Metall, insbesondere einem Leichtmetall, wobei hier andere Materialien in gleicher Weise herangezogen werden können, dies gilt auch z.B. für das Material der Zahnräder 4 und 4a.

## Patentansprüche

1. Vorrichtung (1) zum stufenlosen Verstellen einer teleskopierbaren Stange (2) zur Fixierung von verschwenkbaren Elementen in eine Öffnungsstellung und Rückführung in eine Schließstellung oder zum Anheben und Rückabsenken eines verstellbaren Kopf- oder Fußteils eines Bettes, einer Liege, eines Sessels od. dgl. mit zwei auf einer Zahnstange (6) laufenden Zahnrädern (4, 4a) deren Abstand von einer die Zähne der Zahnräder (4, 4a) gegeneinander sperrende in eine die Zähne außer Eingriff bringende Stellung veränderbar ist, indem eine Zahnradachse (3a) ortsfest und eine Zahnradachse (3) verschiebbar geführt ist,
**dadurch gekennzeichnet,**
**dass** die Zahnräder (4, 4a) in einem Käfig (7) od. dgl. geführt sind, und *die Führung* der in Zug- bzw. Schubrichtung *verschiebbaren Zahnradachse (3)* durch die teleskopierbare Stange (2) *in einem Langloch, Schlitz (8) od. dgl. erfolgt, wobei in der Bewegungsbahn der* verschiebbaren *Zahnradachse (3) wenigstens ein mit erhöhter Zug- oder Schubkraft überwindbarer Anschlagnocken (13) vorgesehen ist*.

2. Vorrichtung nach Anspruch 1,
**dadurch gekennzeichnet,**
**daß** die Zahnräder (4,4a) im Inneren eines Gehäuses (5) geführt sind, wobei eine Gehäuseinnenwand (6) wenigstens bereichsweise als Zahnstange ausgebildet ist.

3. Vorrichtung nach einem der vorangehenden Ansprüche,
**dadurch gekennzeichnet,**
**daß** der Käfig bzw. die Zahnradführung (7) die Zahnräder (4,4a) so weit überragt, daß in der einen Auszugslage der Teleskopstange (2) sich der Käfig zunächst an der Gehäusewand (14) anlegt und dabei den weiteren Verstellweg der bewegbaren Zahnradachse (3) über den/die Anschlagnocken (13) ermöglicht.

4. Vorrichtung nach einem der vorangehenden Ansprüche,
**dadurch gekennzeichnet,**
**daß** das Gehäuse (5) und/oder die Zahnräder (4) aus Kunststoff und die Teleskopstange (2) vorzugsweise aus einem Leichtmetall gefertigt sind.

## Claims

1. Device (1) for the continuous adjustment of a telescopic rod (2) for immobilising swivelling elements in an opening position and returning them to a closure position or for raising and re-lowering an adjustable head or foot section of a bed, recliner, armchair or the like, comprising two gear wheels (4, 4a) which run on a toothed rack (6), and the distance of which from a setting that locks the teeth of the gear wheels (4, 4a) in relation to one another and a setting that disengages the teeth can be varied by virtue of the fact that one gear wheel shaft (3a) is fixed and one gear wheel shaft (3) is displaceable,
**characterised in that** the gear wheels (4, 4a) are set in a cage (7) or the like, and the guidance of the gear wheel shaft (3) that is displaceable in the pulling or pushing direction is via a slot, slit (8) or the like, with at least one stop cam (13) that can be overcome by increased pulling or pushing power being provided in the path along which the displaceable gear wheel shaft (3) moves.

2. Device according to claim 1,
**characterised in that** the gear wheels (4, 4a) are set inside a casing (5), with one internal wall (6) of the casing being configured at least in part as a toothed rack.

3. Device according to either of the preceding claims,
**characterised in that** the cage, or rather the gear wheel guide (7), juts out so far past the gear wheels (4, 4a) that with the telescopic rod (2) in one extended position the cage initially rests against the casing wall (14) and makes it possible for the movable gear wheel shaft (3) to continue its adjustment beyond the stop cam or cams (13).

4. Device according to any of the preceding claims,
**characterised in that** the casing (5) and/or the gear wheels (4) are made from plastic and the telescopic rod (2) is preferably made from a light metal.

## Revendications

1. Dispositif (1) de réglage en continu d'une tige télescopique (2) pour la consignation à demeure d'éléments pivotants à une position d'ouverture, et le rappel à une position de fermeture, ou pour le soulèvement et l'abaissement consécutif d'un chevet ou d'un pied réglable d'un lit, d'une chaise longue, d'un fauteuil ou d'un objet similaire, comprenant deux roues dentées (4, 4a) qui sont mobiles sur une crémaillère (6) et dont l'espacement est variable depuis une position de blocage réciproque des dents desdites roues dentées (4, 4a), jusqu'à une position mettant lesdites dents hors prise, du fait qu'un axe (3a) de roue dentée est stationnaire, et qu'un axe (3) de roue dentée est guidé à coulissement,
**caractérisé par le fait**
**que** les roues dentées (4, 4a) sont guidées dans une cage (7) ou une pièce analogue, et le guidage de l'axe (3) de roue dentée, pouvant coulisser dans une direction respective de traction ou de poussée, est assuré par l'intermédiaire de la tige télescopique (2), dans un trou oblong, une fente (8) ou un moyen similaire, sachant qu'au moins une came de butée (13), dont l'action peut être surmontée par une force accrue de traction ou de poussée, est prévue sur la trajectoire de mouvement de l'axe coulissant (3) de roue dentée.

2. Dispositif selon la revendication 1,
**caractérisé par le fait**
**que** les roues dentées (4, 4a) sont guidées dans l'espace interne d'un boîtier (5), une paroi intérieure (6) dudit boîtier étant réalisée, au moins par zones, sous la forme d'une crémaillère.

3. Dispositif selon l'une des revendications précédentes,
**caractérisé par le fait**
**que** la cage ou le guidage (7) des roues dentées accuse respectivement, vis-à-vis desdites roues dentées (4, 4a), une saillie telle que, dans l' une des positions déployées de la tige télescopique (2), ladite cage s'applique tout d'abord contre la paroi (14) du boîtier en permettant alors, à l'axe mobile (3) de roue dentée, de poursuivre sa course de réglage au-dessus de la/des came(s) de butée (13).

4. Dispositif selon l'une des revendications précédentes,
**caractérisé par le fait**
**que** le boîtier (5) et/ou les roues dentées (4) consiste(nt) en une matière plastique, et la tige télescopique (2) est de préférence fabriquée en un métal léger.
